# EUROPÄISCHE PATENTSCHRIFT

(11) **EP 1 505 202 B1**
(45) Veröffentlichungstag und Bekanntmachung des Hinweises auf die Patenterteilung: **28.01.2009**
(21) Anmeldenummer: 04018282.6
(22) Anmeldetag: 02.08.2004
(51) Int. Cl.: D21F 3/02, D21G 1/00

(54) **Vorrichtung zur Behandlung einer Materialbahn**
Device for treating a web
Dispositif de traitement d'une bande

(30) Priorität: 07.08.2003 DE 10336230
(43) Veröffentlichungstag der Anmeldung: 09.02.2005
(73) Patentinhaber: Voith Patent GmbH, 89522 Heidenheim (DE)
(72) Erfinder: Rheims, Jörg, Dr., 47918 Tönisvorst (DE); Schnyder, Eugen, 5622 Waltenschwill (CH)
(74) Vertreter: Manitz, Finsterwald & Partner GbR

(56) Entgegenhaltungen:
- DE-A- 1 704 767
- DE-A- 4 103 343
- DE-A- 19 607 144
- US-A- 4 576 682
- US-B1- 6 334 933

## Beschreibung

Die Erfindung betrifft eine Vorrichtung zur Behandlung einer Materialbahn, insbesondere zur Beeinflussung von Glanz und/oder Glätte einer Papier- oder Kartonbahn oder zur Entwässerung einer Papier- oder Faservliesbahn, mit wenigstens einem Breitnip, der zwischen einer Breitnipeinheit mit wenigstens einem in Bahnlaufrichtung verlängerten Breitnipschuh sowie einem über den Breitnipschuh geführten umlaufenden flexiblen Band und einer komplementären Gegeneinheit gebildet ist, wobei der Breitnipschuh über mehrere in Querrichtung aufeinander folgende, an einer Achse abgestützte Anpresseinheiten beaufschlagbar ist und die Breitnipeinheit überdies wenigstens eine zwischen dem Breitnipschuh und dem umlaufenden flexiblen Band angeordnete, aus biegsamem und/oder elastischem Material bestehende Platte sowie mehrere zwischen dieser und dem Breitnipschuh vorgesehene, in Bahnlaufrichtung aufeinander folgende Aktuatoren umfasst und die Aktuatoren getrennt und/oder gruppenweise ansteuerbar sind.

Eine Vorrichtung dieser Art ist aus der DE-A-196 07 144 bekannt.

Kalanderanordnungen mit einer Schuhwalze, die einen umlaufenden, relativ flexiblen Mantel aufweist, der mit Hilfe eines einstückigen Anpressschuhs in Richtung auf eine Gegenwalze belastbar ist, sind bekannt. Diese so genannten Breitnipkalander dienen der Veredelung von Papieroder Kartonbahnen. Das Veredelungsresultat, d.h. Glanz und Glätte, ist abhängig von der in Bahnlaufrichtung gemessenen Nipbreite, die durch die Breite des Schuhs bestimmt wird. Da der Schuh bei den bisher üblichen Breitnipkalandern einstückig ist, lässt sich die Nipbreite nur ändern, indem der Schuh gegen einen breiteren oder schmaleren Schuh ausgetauscht wird. Abgesehen davon, dass für verschiedene Nipbreiten entsprechend unterschiedliche Schuhe bereitgehalten werden müssen, was entsprechend kostspielig ist, ist ein solcher Schuhaustausch auch äußerst aufwändig.

Der Erfindung liegt die Aufgabe zugrunde, eine verbesserte Vorrichtung der eingangs genannten Art zu schaffen, bei der sich die in Bahnlaufrichtung gemessene Breite des Breitnipschuhs erforderlichenfalls auf möglichst einfache Weise rasch ändern lässt.

Bei der aus der DE-A-196 07 144 bekannten Vorrichtung umfasst die Breitnipeinheit lediglich zwei in Bahnlaufrichtung hintereinander angeordnete Reihen von quer zur Bahnlaufrichtung aufeinanderfolgenden Aktuatoren, die zur Beaufschlagung der biegsamen bzw. elastischen Platte jeweils um eine sich quer zur Bahnlaufrichtung erstreckende Achse verschwenkbar sind. Dabei sind durch eine entsprechende Beaufschlagung der biegsamen bzw. elastischen Platte durch diese Aktuatoren lediglich unterschiedliche Drucklängsprofile einstellbar. Zur Einstellung der sich in Bahnlaufrichtung ergebenden Nipbreite sind die Aktuatoren zusätzlich in Bahnlaufrichtung verschiebbar.

Eine aus der US-B-6 334 933 bekannte Breitnippresse umfasst eine Walze und ein stationäres Gegenstück, über das ein Pressband geführt ist, das über eine flexible Platte an die Walze anpressbar ist, wozu die flexible Platte durch an dem stationären Gegenstück vorgesehene hydrostatische Drucktaschen beaufschlagbar ist. Durch eine entsprechende Beaufschlagung der flexiblen Platte durch die hydrostatischen Drucktaschen sind lediglich wieder unterschiedliche Drucklängsprofile einstellbar.

Bei einer aus der US 4 576 682 bekannten Breitnippresse umfasst die Breitnipeinheit einen Breitnipschuh, der an seinem einlaufseitigen Ende um eine sich quer zur Bahnlaufrichtung erstreckende Achse schwenkbar gelagert und am anderen Ende durch eine Anpresseinheit so beaufschlagbar ist, dass das über den Breitnipschuh geführte umlaufende flexible Band durch einen dieses unmittelbar beaufschlagenden Abschnitt des Breitnipschuhs gegen eine Gegenwalze gepresst wird. In Bahnlaufrichtung vor dem die flexible Platte direkt beaufschlagenden Abschnitt des Breitnipschuhs ist zwischen dem verschwenkbaren Breitnipschuh und dem umlaufenden flexiblen Band ein durch eine Zylinder/Kolben-Einheit gebildeter Aktuator vorgesehen, der getrennt von der Anpresseinheit ansteuerbar ist und dessen Kolbenelement das umlaufende flexible Band wieder direkt beaufschlagt. Bei dieser als Aktuator eine Zylinder/Kolbeneinheit umfassenden Ausführungsform, bei der keine flexible Platte zwischen dem Breitnipschuh und dem umlaufenden flexiblen Band vorgesehen ist, kann der Aktuator zur Verkürzung der Nipbreite auch drucklos geschaltet werden. Bei einer anderen Ausführungsform ist der Aktuator durch einen oder mehrere zueinander parallele, mit dem gleichen Druck beaufschlagte Druckschläuche gebildet. In diesem Fall ist zwischen dem Breitnipschuh und dem umlaufenden flexiblen Band wieder eine flexible Platte vorgesehen. Dabei ist diese flexible Platte in Bahnlaufrichtung vor dem Aktuator im Bereich des einlaufseitigen Endes des Breitnips und innerhalb desselben sowie in Bahnlaufrichtung nach dem Aktuator im Bereich des auslaufseitigen Endes des Breitnips und innerhalb desselben direkt an den Breitnipschuh abgestützt. Abgesehen davon, dass auch im Fall mehrerer Druckschläuche diese stets nur mit demselben Druck beaufschlagbar sind, ist also sowohl der Anfang als auch das Ende des Breitnips stets direkt durch den Breitnipschuh festgelegt.

Bei einer aus der DE-A-41 03 343 bekannten Pressvorrichtung wird die zu behandelnde Materialbahn, bei der es sich beispielsweise um eine Papierbahn handeln kann, mittels eines Stahlbandes gegen eine umlaufende Trommel gepresst, wozu das Stahlband um diese Trommel gespannt wird. Zur Erhöhung der Anpresskraft ist ein von einem Rollenband umspanntes Stützjoch vorgesehen, an dem eine Vielzahl von Zylinder/KolbenEinheiten angeordnet ist, die über ein Blechpaket auf das Rollenband wirken und dieses gegen das Stahlband pressen. Das Stützjoch ist stationär. Das Blechpaket besteht aus mehreren, einseitig miteinander verbundenen Blechen, sodass es in der Ausbildung seines einheitlichen Krümmungsradius flexibel ist.

Auch bei einer aus der DE-A-1 704 767 bekannten Pressvorrichtung wird die zu behandelnde Materialbahn wieder mittels eines Stahlbandes gegen eine umlaufende Trommel gepresst, wozu das Stahlband um diese Trommel gespannt ist. Zur Erhöhung der Anpresskraft wird das Stahlband über eine Pressplatte durch einen Pressmechanismus beaufschlagt, der an einem zur Trommel koaxialen bogenartigen Träger eine Vielzahl von Presselementen aufweist, um auf die Pressplatte einen gleichmäßigen Druck auszuüben. Der Träger ist in einem konstanten Abstand zur Trommel angeordnet und damit in Pressrichtung wieder stationär. Die Pressplatte besitzt eine gebogene, zur Trommel koaxiale Form und ist mit einem maschenartigen Mediumdurchlass für eine Heizflüssigkeit versehen.

Diese Aufgabe wird erfindungsgemäß dadurch gelöst, dass über die in Bahnlaufrichtung betrachtet sowohl am einlaufseitigen und auslaufseitigen Ende des Breitnipschuhs als auch im mittleren Bereich des Breitnipschuhs vorgesehenen Aktuatoren die sich in Bahnlaufrichtung ergebende Nipbreite durch eine entsprechende Beaufschlagung der biegsamen bzw. elastischen Platte variabel einstellbar ist.

Aufgrund dieser Ausbildung kann die Druckspannung im Breitnip insbesondere bei gleich bleibender Kraftbeaufschlagung schnell und nahezu stufenlos bzw. sehr feinfühlig geändert werden. Das "Fenster" für die Satinagekonditionen wird also entsprechend vergrößert. Unabhängig von der jeweils eingestellten Nipbreite ergibt sich stets eine zusammenhängende, für den hydrodynamischen Schmierfilm optimale Lauffläche.

Aus der DE 43 22 876 A1 ist eine Glättvorrichtung mit einem sektionierten Breitnipschuh bekannt. Die Sektionierung des Schuhs dient hier jedoch allein dazu, für einen Ausgleich fertigungsbedingter Spannungen über die Glättzone zu sorgen. Eine Variation der Schuhbreite ist nicht vorgesehen.

Bei einer aus der DE 195 44 979 A1 bekannten Vorrichtung zum Komprimieren, Glätten und/oder Entwässern einer Faserstoffbahn wird wenigstens ein Stützelement eingesetzt, das in mehrere, in Durchlaufrichtung der Faserstoffbahn hintereinander liegende Stützelementabschnitte unterteilt ist. Die Unterteilung des Stützelements dient hier jedoch lediglich dazu, in Bahnlaufrichtung ein Druckprofil mit wenigstens zwei hintereinander liegenden Druckmaxima zu erzeugen.

Der Bereich zwischen der biegsamen bzw. elastischen Platte und dem umlaufenden flexiblen Band ist insbesondere hydrodynamisch und/oder hydrostatisch geschmiert, so dass das umlaufende flexible Band optimal über die Platte gleiten kann.

Es können insbesondere mechanische, hydraulische, pneumatische, elektromechanische, elektromagnetische und/oder thermische Aktuatoren vorgesehen sein.

Bei einer zweckmäßigen praktischen Ausführungsform der erfindungemäßen Vorrichtung sind die Aktuatoren zumindest teilweise durch eine jeweilige Zylinder/Kolben-Einheit gebildet. Dabei können diese Aktuatoren beispielsweise zumindest teilweise durch eine jeweilige hydraulische Zylinder/Kolben-Einheit gebildet sein. Bevorzugt sind diese Aktuatoren zumindest teilweise durch eine jeweilige doppelt wirkende Zylinder/Kolben-Einheit gebildet.

Bei einer weiteren vorteilhaften Ausführungsform der erfindungsgemäßen Vorrichtung ist die biegsame bzw. elastische Platte auf ihrer dem Breitnipschuh zugewandten Seite mit mehreren in Bahnlaufrichtung aufeinander folgenden, sich jeweils in Querrichtung erstreckenden Dichtleisten versehen, die in im Breitnipschuh vorgesehene Schlitze eintreten, um zwischen dem Breitnipschuh und der biegsamen bzw. elastischen Platte durch die Dichtleisten begrenzte Druckkammern zu bilden, die zur variablen Einstellung der sich in Bahnlaufrichtung ergebenden Nipbreite entsprechend mit Druckfluid beaufschlagbar sind. Dabei sind die Druckkammern zweckmäßigerweise über im Breitnipschuh vorgesehene Zuführkanäle mit Druckfluid beaufschlagbar.

Alternativ zu den durch die Dichtleisten begrenzten Druckkammern können vorteilhafterweise entsprechend ansteuerbare Schläuche in den von den Schlitzen und in diese eingreifenden Leisten gebildeten Kammern vorgesehen sein, wodurch jegliches Abdichten zwischen beweglichen Teilen entfällt. Wird die biegsame bzw. elastische Platte in diesem Falle ohne Stege ausgebildet und direkt über die Schläuche abgestützt, ergibt sich eine beweglichere und leichte kippbare Anordnung.

Bei einer weiteren vorteilhaften Ausführungsform der erfindungsgemäßen Vorrichtung ist zwischen dem Breitnipschuh und der biegsamen bzw. elastischen Platte ein Elastomerprofil angeordnet, das mehrere in Bahnlaufrichtung aufeinander folgende Druckkammern aufweist, die zur variablen Einstellung der sich in Bahnlaufrichtung ergebenden Nipbreite entsprechend mit Druckfluid beaufschlagbar sind.

Vorteilhaft ist insbesondere auch eine solche Ausführungsform, bei der zwischen dem Breitnipschuh und der biegsamen bzw. elastischen Platte mehrere in Bahnlaufrichtung aufeinander folgende Einstellnocken angeordnet sind, wobei in diesem Fall die sich in Bahnlaufrichtung ergebende Nipbreite über diese Einstellnocken variabel einstellbar ist.

Bei einer weiteren vorteilhaften Ausführungsform der erfindungsgemäßen Vorrichtung sind zwischen dem Breitnipschuh und der biegsamen bzw. elastischen Platte mehrere in Bahnlaufrichtung aufeinander folgende thermische Aktuatoren angeordnet, wobei die sich in Bahnlaufrichtung ergebende Nipbreite im vorliegenden Fall über diese thermischen Aktuatoren variabel einstellbar ist. Bevorzugt bestehen die thermischen Aktuatoren jeweils aus wärmeleitfähigem Material, wobei sie jeweils von einem Wärmemedium durchströmt sind und die sich in Bahnlaufrichtung ergebende Nipbreite durch eine entsprechende Variation der Temperatur des Wärmemediums variabel einstellbar ist.

Die den Breitnipschuh beaufschlagenden Anpresseinheiten sind vorzugsweise getrennt und/oder gruppenweise ansteuerbar. Damit ist insbesondere eine Kompensation der unter Last auftretenden Achsbiegung möglich.

Die Breitnipeinheit kann insbesondere durch eine Breitnipwalze mit einem über die biegsame bzw. elastische Platte geführten flexiblen Walzenmantel gebildet sein.

Gemäß einer bevorzugten praktischen Ausführungsform umfasst die erfindungsgemäße Vorrichtung zumindest einen Breitnipkalander.

Die Erfindung wird im folgenden anhand eines Ausführungsbeispiels unter Bezugnahme auf die Zeichnung näher erläutert; in dieser zeigen:
- Figur 1: eine schematische Darstellung eines zwischen einer Breitnipeinheit und einer Gegenwalze gebildeten Breitnips einer Vorrichtung zur Beeinflussung von Glanz und/oder Glätte einer Materialbahn, wobei die zwischen dem Breitnipschuh und der biegsamen bzw. elastischen Platte vorgesehenen Aktuatoren durch doppelt wirkende Zylinder/Kolben-Einheiten gebildet sind,
- Figur 2: eine schematische Darstellung einer Ausführungsform, bei der die biegsame bzw. elastische Platte über zwischen dieser und dem Breitnipschuh gebildete, durch Dichtleisten begrenzte Druckkammern beaufschlagbar ist,
- Figur 3: eine schematische Darstellung einer Ausführungsform, bei der zwischen dem Breitnipschuh und der biegsamen bzw. elastischen Platte ein mehrere Druckkammern aufweisendes Elastomerprofil angeordnet ist, wobei im vorliegenden Fall alle Druckkammern unter Druck stehen,
- Figur 4: eine mit der Figur 3 vergleichbare Darstellung, wobei jedoch sowohl am einlaufseitigen als auch auslaufseitigen Ende des Elastomerprofils jeweils zwei Druckkammern drucklos sind, d.h. nur die verbleibenden mittleren Druckkammern unter Druck stehen,
- Figur 5: eine schematische Darstellung einer Ausführungsform, bei der zwischen dem Breitnipschuh und der biegsamen bzw. elastischen Platte mehrere Einstellnocken angeordnet sind, wobei im vorliegenden Fall die biegsame bzw. elastische Platte zur Einstellung einer maximalen Nipbreite durch alle Einstellnocken entsprechend beaufschlagt ist,
- Figur 6: eine mit der Figur 5 vergleichbare Darstellung, wobei jedoch sowohl am einlaufseitigen als auch am auslaufseitigen Ende des Breitnipschuhs jeweils zwei Einstellnocken zur Einstellung einer verringerten Nipbreite entsprechend verdreht sind,
- Figur 7: eine schematische Darstellung einer Ausführungsform, bei der zwischen dem Breitnipschuh und der biegsamen bzw. elastischen Platte mehrere thermische Aktuatoren angeordnet sind, und
- Figur 8: eine schematische Darstellung einer Variante der Ausführungsform nach Figur 2, bei der anstelle von Druckkammern flexible Betätigungsschläuche vorgesehen sind.

Figur 1 zeigt in schematischer Darstellung einen zwischen einer Breitnipeinheit 10 und einer Gegenwalze 12 gebildeten Breitnip 14 einer Vorrichtung 16 zur Beeinflussung von Glanz und/oder Glätte einer Materialbahn, bei der es sich insbesondere um eine Papier- oder Kartonbahn handeln kann.

Die Breitnipeinheit 10 umfasst wenigstens einen in Bahnlaufrichtung L verlängerten Breitnipschuh 18 sowie ein über den Breitnipschuh 18 geführtes umlaufendes flexibles Band 20. Dabei kann diese Breitnipeinheit 10 insbesondere durch eine Breitnipwalze mit einem über den Breitnipschuh 18 bzw. eine diesem zugeordnete, weiter unter noch näher zu beschreibende biegsame bzw. elastische Platte geführten flexiblen Walzenmantel 20 gebildet sein.

Bei der betreffenden Vorrichtung 16 kann es sich insbesondere um einen Breitnipkalander handeln.

Wie anhand der Figuren 1 bis 8 zu erkennen ist, umfasst die Breitnipeinheit 10 überdies wenigstens eine zwischen dem Breitnipschuh 18 und dem umlaufenden flexiblen Band 20 angeordnete Platte 22 aus biegsamem und/oder elastischem Material sowie mehrere zwischen dieser biegsamen bzw. elastischen Platte 22 und dem Breitnipschuh 18 vorgesehene, in Bahnlaufrichtung L aufeinander folgende Aktuatoren 24ᵢ, über die die sich in Bahnlaufrichtung L ergebende Nipbreite Bᵢ durch eine entsprechende Beaufschlagung der biegsamen bzw. ealstischen Platte 22 variabel einstellbar ist.

Die Aktuatoren 24ᵢ sind vorzugsweise getrennt und/oder gruppenweise ansteuerbar. Der Bereich zwischen der biegsamen bzw. elastischen Platte 22 und dem umlaufenden flexiblen Band 20 ist insbesondere hydrodynamisch und/oder hydrostatisch geschmiert. Es können insbesondere mechanische, hydraulische, pneumatische, elektromechanische, elektromagnetische und/oder thermische Aktuatoren 24ᵢ vorgesehen sein.

Der Breitnipschuh 18 kann über mehrere in Querrichtung aufeinander folgende, an einer Achse abgestützte Anpresseinheiten 26 beaufschlagbar sein. Diese Anpresseinheiten 26 sind zweckmäßigerweise getrennt und/oder gruppenweise ansteuerbar, so dass eine jeweilige unter Last auftretende Achsbiegung kompensiert werden kann.

Figur 1 zeigt in schematischer Darstellung eine beispielhafte Ausführungsform, bei der zwischen dem Breitnipschuh 18 und der biegsamen bzw. elastischen Platte 22 als Aktuatoren doppelt wirkende hydraulische Zylinder/Kolben-Einheiten 24₁ vorgesehen sind.

Der Breitnipschuh 18 wird also an seiner der Gegenwalze 12 zugewandten Seite mit Aktuatoren 24₁ bestückt, die auf eine biegsame bzw. elastische Platte 22 wirken, deren Oberseite hydrodynamisch oder hydrostatisch geschmiert wird, so dass das umlaufende flexible Band 20 optimal über die Platte 22 gleiten kann. Durch eine entsprechende Ansteuerung der Aktuatoren 24₁ kann die sich in Bahnlaufrichtung L ergebende Nipbreite in der gewünschten Weise geändert werden.

Bei der Ausführungsform gemäß Figur 2 ist die biegsame bzw. elastische Platte 22 auf ihrer dem Breitnipschuh 18 zugewandten Seite mit mehreren in Bahnlaufrichtung L aufeinander folgenden, sich jeweils in Querrichtung erstreckenden Dichtleisten 28 versehen. Die Dichtleisten 28 sind in im Breitnipschuh 18 vorgesehenen Schlitzen 30 geführt. Entsprechend werden zwischen dem Breitnipschuh 18 und der biegsamen bzw. elastischen Platte 22 durch die Dichtleisten 28 seitlich begrenzte Druckkammern 24₂ gebildet, die zur variablen Einstellung der sich in Bahnlaufrichtung L ergebenden Nipbreite entsprechend mit Druckfluid beaufschlagbar sind. Die betreffenden Aktuatoren umfassen im vorliegenden Fall also die zwischen dem Breitnipschuh 18 und der biegsamen bzw. elastischen Platte 22 vorgesehenen, durch die Dichtleisten 28 begrenzten Druckkammern 24₂.

Wie anhand der Figur 2 zu erkennen ist, sind die Druckkammern 24₂ im vorliegenden Fall über im Breitnipschuh 18 vorgesehene, über einen jeweiligen Zulauf 32 gespeiste Zuführkanäle 34 mit Druckfluid, insbesondere Drucköl, beaufschlagbar.

Bei dem in den Figuren 3 und 4 wiedergegebenen Ausführungsbeispiel ist zwischen dem Breitnipschuh 18 und der biegsamen bzw. elastischen Platte 22 ein Elastomerprofil 36 angeordnet, das mehrere in Bahnlaufrichtung aufeinander folgende Druckkammern 24₂ aufweist, die zur variablen Einstellung der sich in Bahnlaufrichtung L ergebenden Nipbreite Bᵢ entsprechend mit Druckfluid, z.B. Drucköl, beaufschlagbar sind. Im vorliegenden Fall umfassen die betreffenden Aktuatoren also die in dem Elastomerprofil 36 vorgesehenen Druckkammern 24₂.

In der Darstellung gemäß Figur 3 stehen alle Druckkammern 34₃ unter Druck, so dass sich eine maximale Nipbreite B₁ ergibt, was einer entsprechend breiten Auflage des umlaufenden flexiblen Bandes 20 auf der Gegenwalze 12 bedeutet.

Dagegen sind in der Darstellung gemäß Figur 4 sowohl am einlaufseitigen als auch am auslaufseitigen Ende des Elastomerprofils 36 jeweils zwei Druckkammern 24₃' drucklos, d.h. es stehen nur die verbleibenden mittleren Druckkammern 24₃" unter Druck. Im vorliegenden Fall ergibt sich also eine entsprechend geringere Nipbreite B₂, was einer entsprechend schmaleren Auflage des umlaufenden flexiblen Bandes 20 auf der Gegenwalze 12 entspricht. Da die Druckkammern individuell ansteuerbar sind, ist es auch möglich, den mittleren Teil zu entlasten und auch in Laufrichtung abwechselnd druckbeaufschlagte und druckentlastete Zonen zu schaffen.

Bei dem in den Figuren 5 und 6 wiedergegebenen Ausführungsbeispiel sind zwischen dem Breitnipschuh 18 und der biegsamen bzw. elastischen Platte 22 mehrere in Bahnlaufrichtung L aufeinander folgende Einstellnocken 24₄ angeordnet, die zur variablen Einstellung der sich in Bahnlaufrichtung L ergebenden Nipbreite Bᵢ entsprechend variabel einstellbar sind.

In der Darstellung gemäß Figur 5 ist die biegsame bzw. elastische Platte 22 zur Einstellung einer maximalen Nipbreite B₁ bzw. einer breiten Auflage des umlaufenden flexiblen Bandes 20 auf der Gegenwalze 12 durch alle Einstellnocken 24₄ entsprechend beaufschlagt.

Dagegen sind in der Darstellung gemäß Figur 6 sowohl am einlaufseitigen als auch am auslaufseitigen Ende des Breitnipschuhs 18 jeweils zwei Einstellnocken 24₄' zur Einstellung einer verringerten Nipbreite B₂ entsprechend verdreht. Die biegsame bzw. elastische Platte 20 wird also nur durch die verbleibenden mittleren Einstellnocken 24₄" entsprechend gegen die Gegenwalze 12 gedrückt. Wie dies bereits im Zusammenhang mit der Ausführungsform nach Figur 4 erwähnt wurde und auch für die weiteren Ausführungsformen Gültigkeit besitzt, können in Bahnlaufrichtung beispielsweise auch abwechselnd druckbeaufschlagte und druckentlastete Zonen geschaffen werden, und es ist auch möglich, beispielsweise den mittleren Teil oder gewünschte Teilbereiche zu entlasten.

Mit der geringeren Nipbreite B₂ ergibt sich wieder eine entsprechend schmalere Auflage des umlaufenden flexiblen Bandes 20 auf der Gegenwalze 12.

Bei der Ausführungsform gemäß Figur 7 sind zwischen dem Breitnipschuh 18 und der biegsamen bzw. elastischen Platte 22 mehrere in Bahnlaufrichtung L aufeinander folgende thermische Aktuatoren 24₅ angeordnet. In diesem Fall ist die sich in Bahnlaufrichtung L ergebende Nipbreite über diese thermischen Aktuatoren 24₅ variabel einstellbar.

Die thermischen Aktuatoren 24₅ bestehen jeweils aus wärmeleitfähigem Material, wobei sie von einem Wärmemedium durchströmt sind. Im vorliegenden Fall ist die sich in Bahnlaufrichtung L ergebende Nipbreite also durch eine entsprechende Variation der Temperatur des Wärmemediums variabel einstellbar.

Die Ausführungsform nach Figur 8 entspricht in ihrem Grundaufbau der Ausführungsform nach Figur 2, wobei jedoch anstelle der dort vorgesehenen Druckkammern Aufnahmekammern für individuell ansteuerbare flexible Schläuche 37 vorgesehen sind. Die Verwendung derartiger druckbeaufschlagbarer Schläuche führt zu dem Vorteil, dass zwischen beweglichen Teilen keine Abdichtungen erforderlich sind.
Wird in diesem Falle die biegsame bzw. elastische Platte ohne Stege ausgebildet und werden die in entsprechenden Ausnehmungen des Breitnipschuhs 18 geführten bzw. gehalterten Druckschläuche 37 direkt an der Platte 22 abgestützt, so ergibt sich eine im Vergleich zu der in der Figur 8 dargestellten Ausgestaltung beweglichere und leichter kippbare Anordnung.

Mit der erfindungsgemäßen Ausgestaltung des Breitnipschuhs lässt sich die Druckspannung im Breitnip auf einfache Weise rasch und sehr feinfühlig ändern.

Obwohl die Erfindung besonders vorteilhaft zur Beeinflussung von Glanz und/oder Glätte einer Papier- oder Kartonbahn eingesetzt werden kann, ist ihr Anwendungsbereich darauf nicht beschränkt. Vorteilhafterweise kann die Erfindung auch in Pressenpartien, die zum Entwässern von Bahnen dienen, einsetzt werden, wobei sich in diesem Falle durch gezielte Ansteuerung der Aktuatoren entsprechende anwendungsspezifische Vorteile erzielen lassen.

### Bezugszeichenliste

- 10: Breitnipeinheit
- 12: Gegenwalze
- 14: Breitnip
- 16: Vorrichtung
- 18: Breitnipschuh
- 20: flexibles Band, flexibler Walzenmantel
- 22: biegsame bzw. elastische Platte
- 24ᵢ: Aktuator
- 24₁: Zylinder/ Kolben-Einheit
- 24₂: Druckkammer
- 24₃: Druckkammer
- 24₄: Einstellnocken
- 24₅: thermischer Aktuator
- 26: Anpresseinheit
- 28: Dichtleiste
- 30: Schlitz
- 32: Zulauf
- 34: Zuführkanal
- 36: Elastomerprofil
- 37: Schlauch
- Bᵢ: Nipbreite
- L: Bahnlaufrichtung

## Patentansprüche

1. Vorrichtung (16) zur Behandlung einer Materialbahn, insbesondere zur Beeinflussung von Glanz und/oder Glätte einer Papier- oder Kartonbahn oder zur Entwässerung einer Papier- oder Faservliesbahn, mit wenigstens einem Breitnip (14), der zwischen einer Breitnipeinheit (10) mit wenigstens einem in Bahnlaufrichtung (L) verlängerten Breitnipschuh (18) sowie einem über den Breitnipschuh (18) geführten umlaufenden flexiblen Band (20) und einer komplementären Gegeneinheit (12) gebildet ist, wobei der Breitnipschuh (18) über mehrere in Querrichtung aufeinander folgende, an einer Achse abgestützte Anpresseinheiten (26) beaufschlagbar ist und die Breitnipeinheit (10) überdies wenigstens eine zwischen dem Breitnipschuh (18) und dem umlaufenden flexiblen Band (20) angeordnete, aus biegsamem und/oder elastischem Material bestehende Platte (22) sowie mehrere zwischen dieser und dem Breitnipschuh (18) vorgesehene, in Bahnlaufrichtung (L) aufeinander folgende Aktuatoren (24ᵢ) umfasst und die Aktuatoren (24ᵢ) getrennt und/oder gruppenweise ansteuerbar sind,
**dadurch gekennzeichnet,**
**dass** über die in Bahnlaufrichtung (L) betrachtet sowohl am einlaufseitigen und auslaufseitigen Ende des Breitnipschuhs (18) als auch im mittleren Bereich des Breitnipschuhs (18) vorgesehenen Aktuatoren (24ᵢ) die sich in Bahnlaufrichtung (L) ergebende Nipbreite (Bᵢ) durch eine entsprechende Beaufschlagung der biegsamen bzw. elastischen Platte (22) variabel einstellbar ist.

2. Vorrichtung nach Anspruch 1,
**dadurch gekennzeichnet,**
**dass** der Bereich zwischen der biegsamen bzw. elastischen Platte (22) und dem umlaufenden flexiblen Band (20) hydrodynamisch und/oder hydrostatisch geschmiert ist.

3. Vorrichtung nach Anspruch 1 oder 2,
**dadurch gekennzeichnet,**
**dass** mechanische, hydraulische, pneumatische, elektromechanische, elektromagnetische und/oder thermische Aktuatoren (24ᵢ) vorgesehen sind.

4. Vorrichtung nach einem der vorhergehenden Ansprüche,
**dadurch gekennzeichnet,**
**dass** die Aktuatoren (24ᵢ) zumindest teilweise durch eine jeweilige Zylinder/Kolben-Einheit (24₁) gebildet sind.

5. Vorrichtung nach Anspruch 4,
**dadurch gekennzeichnet,**
**dass** die Aktuatoren (24ᵢ) zumindest teilweise durch eine jeweilige hydraulische Zylinder/Kolben-Einheit (24₁) gebildet sind.

6. Vorrichtung nach Anspruch 4 oder 5,
**dadurch gekennzeichnet,**
**dass** die Aktuatoren (24ᵢ) zumindest teilweise durch eine jeweilige doppelt wirkende Zylinder/Kolben-Einheit (24₁) gebildet sind.

7. Vorrichtung nach einem der Ansprüche 1 bis 3,
**dadurch gekennzeichnet,**
**dass** die biegsame bzw. elastische Platte (22) auf ihrer dem Breitnipschuh (18) zugewandten Seite mit mehreren in Bahnlaufrichtung (L) aufeinander folgenden, sich jeweils in Querrichtung erstreckenden Dichtleisten (28) versehen ist, die in im Breitnipschuh (18) vorgesehene Schlitze (30) eintreten, um zwischen dem Breitnipschuh (18) und der biegsamen bzw. elastischen Platte durch die Dichtleisten begrenzte Druckkammern (24₂) zu bilden, die zur variablen Einstellung der sich in Bahnlaufrichtung (L) ergebenden Nipbreite (Bᵢ) entsprechend mit Druckfluid beaufschlagbar sind.

8. Vorrichtung nach Anspruch 7,
**dadurch gekennzeichnet,**
**dass** die Druckkammern (24ᵢ) über im Breitnipschuh (18) vorgesehene Zuführkanäle (34) mit Druckfluid beaufschlagbar sind.

9. Vorrichtung nach einem der Ansprüche 1 bis 3,
**dadurch gekennzeichnet,**
**dass** die biegsame bzw. elastische Platte (22) auf ihrer dem Breitnipschuh (18) zugewandten Seite mit mehreren in Bahnlaufrichtung (L) aufeinander folgenden, sich jeweils in Querrichtung erstreckenden Leisten (28) versehen ist, die in im Breitnipschuh (18) vorgesehene Schlitze eintreten, in denen zur variablen Einstellung der sich in Bahnlaufrichtung (L) ergebenden Nipbreite (Bᵢ) und/oder zur Vorgabe eines frei wählbaren Belastungsprofils in Bahnlaufrichtung (L) jeweils ein individuell ansteuerbarer Druckschlauch (37) vorgesehen ist.

10. Vorrichtung nach Anspruch 9,
**dadurch gekennzeichnet,**
**dass** die Druckschläuche (37) in Führungs- und Halteausnehmungen des Breitnipschuhs (18) angeordnet sind und die biegsame bzw. elastische Platte (22) direkt auf den Schläuchen (37) abgestützt ist.

11. Vorrichtung nach einem der Ansprüche 1 bis 3,
**dadurch gekennzeichnet,**
**dass** zwischen dem Breitnipschuh (18) und der biegsamen bzw. elastischen Platte (22) ein Elastomerprofil (36) angeordnet ist, das mehrere in Bahnlaufrichtung (L) aufeinander folgende Druckkammern (24₃) aufweist, die zur variablen Einstellung der sich in Bahnlaufrichtung (L) ergebenden Nipbreite (Bᵢ) entsprechend mit Druckfluid beaufschlagbar sind.

12. Vorrichtung nach einem der Ansprüche 1 bis 3,
**dadurch gekennzeichnet,**
**dass** zwischen dem Breitnipschuh (18) und der biegsamen bzw. elastischen Platte (22) mehrere in Bahnlaufrichtung (L) aufeinander folgende Einstellnocken (24₄) angeordnet sind und dass die sich in Bahnlaufrichtung (L) ergebende Nipbreite (Bᵢ) über diese Einstellnocken (24₄) variabel einstellbar ist.

13. Vorrichtung nach einem der Ansprüche 1 bis 3,
**dadurch gekennzeichnet,**
**dass** zwischen dem Breitnipschuh (18) und der biegsamen bzw. elastischen Platte (22) mehrere in Bahnlaufrichtung (L) aufeinander folgende thermische Aktuatoren (24₅) angeordnet sind und dass die sich in Bahnlaufrichtung (L) ergebende Nipbreite (Bᵢ) über diese thermischen Aktuatoren (24₅) variabel einstellbar ist.

14. Vorrichtung nach Ansprüche 13,
**dadurch gekennzeichnet,**
**dass** die thermischen Aktuatoren (24₅) jeweils aus wärmeleitfähigem Material bestehen und von einem Wärmemedium durchströmt sind und dass die sich in Bahnlaufrichtung (L) ergebende Nipbreite (Bᵢ) durch eine entsprechende Variation der Temperatur des Wärmemediums variabel einstellbar ist.

15. Vorrichtung nach einem der vorhergehenden Ansprüche,
**dadurch gekennzeichnet,**
**dass** die Anpresseinheiten (26) getrennt und/oder gruppenweise ansteuerbar sind.

16. Vorrichtung nach einem der vorhergehenden Ansprüche,
**dadurch gekennzeichnet,**
**dass** die Breitnipeinheit (10) durch eine Breitnipwalze mit einem über die biegsame bzw. elastische Platte (22) geführten flexiblen Walzenmantel (20) gebildet ist.

17. Vorrichtung nach einem der vorhergehenden Ansprüche,
**dadurch gekennzeichnet,**
**dass** sie zumindest einen Breitnipkalander umfasst.

## Claims

1. An apparatus (16) for the treatment of a material web, in particular for the influencing of gloss and/or smoothness of a paper web or cardboard web or for the dewatering of a paper web or of a fibrous web, comprising at least one broad nip (14) which is formed between a broad nip unit (10) having at least one broad nip shoe (18) extended in the web running direction (L) as well as having a circulating flexible belt (20) guided via the broad nip shoe (18) and having a complementary counter-unit (12), with the broad nip shoe (18) being able to be loaded via a plurality of pressing units (26) following one another in the transverse direction and supported at an axis and with the broad nip unit (10) moreover including at least one plate (22) of a flexible and/or elastic material arranged between the broad nip shoe (18) and the circulating flexible belt (20) as well as a plurality of actuators (24ᵢ) provided between said plate and the broad nip shoe (18) and following one another in the web running direction (L) and with the actuators (24ᵢ) being controllable separately and/or group-wise,
**characterized in that**
the nip length (Bᵢ) resulting in the web running direction (L) can be variably set by a corresponding loading of the flexible or elastic plate (22) via the actuators (24ᵢ) provided, considered in the web running direction (L), at the end of the broad nip shoe (18) both at the run-in side and at the run-out side and in the middle region of the broad nip shoe (18).

2. An apparatus in accordance with claim 1, **characterized in that** the region between the flexible or elastic plate (22) and the circulating flexible belt (20) is hydrodynamically and/or hydrostatically lubricated.

3. An apparatus in accordance with claim 1 or claim 2, **characterized in that** mechanical, hydraulic, pneumatic, electromechanical, electromagnetic and/or thermal actuators (24ᵢ) are provided.

4. An apparatus in accordance with any one of the preceding claims, **characterized in that** the actuators (24ᵢ) are formed at least partly by a respective cylinder/piston unit (24₁).

5. An apparatus in accordance with claim 4, **characterized in that** the actuators (24ᵢ) are formed at least partly by a respective hydraulic cylinder/piston unit (24₁).

6. An apparatus in accordance with claim 4 or claim 5, **characterized in that** the actuators (24ᵢ) are formed at least partly by a respective dual action cylinder/piston unit (24₁).

7. An apparatus in accordance with any one of the claims 1 to 3, **characterized in that** the flexible or elastic plate (22) is provided at its side facing the broad nip shoe (18) with a plurality of sealing strips (28) which follow one another in the web running direction (L), which extend in each case in the transverse direction and which enter into slits (30) provided in the broad nip shoe (18) to form pressure chambers (24₂)between the broad nip shoe (18) and the flexible or elastic plate which are bounded by the sealing strips and which can be correspondingly pressurized by pressure fluid for the variable setting of the nip length (Bᵢ) resulting in the web running direction (L).

8. An apparatus in accordance with claim 7, **characterized in that** the pressure chambers (24ᵢ) can be pressurized by pressure fluid via supply passages (34) provided in the broad nip shoe (18).

9. An apparatus in accordance with any one of the claims 1 to 3, **characterized in that** the flexible or elastic plate (22) is provided at its side facing the broad nip shoe (18) with a plurality of strips (28) which follow one another in the web running direction (L), which extend in each case in the transverse direction and which enter into slits which are provided in the broad nip shoe (18) and in which a respective individually controllable pressure hose (37) is provided for the variable setting of the nip length (Bᵢ) resulting in the web running direction (L) and/or for the presetting of a freely selectable load section in the web running direction (L).

10. An apparatus in accordance with claim 9, **characterized in that** the pressure hoses (37) are arranged in guide cut-outs and holding cut-outs of the broad nip shoe (18) and the flexible or elastic plate (22) is directly supported on the hoses (37).

11. An apparatus in accordance with any one of the claims 1 to 3, **characterized in that** an elastomeric section (36) is arranged between the broad nip shoe (18) and the flexible or elastic plate (22) and has a plurality of pressure chambers (24₃) which follow one another in the web running direction (L) and which can be correspondingly pressurized by pressure fluid for the variable setting of the nip length (Bᵢ) resulting in the web running direction (L).

12. An apparatus in accordance with any one of the claims 1 to 3, **characterized in that** a plurality of setting cams (24₄) following one another in the web running direction (L) are arranged between the broad nip shoe (18) and the flexible or elastic plate (22); and **in that** the nip length (Bᵢ) resulting in the web running direction (L) is variably settable via these setting cams (24₄).

13. An apparatus in accordance with any one of the claims 1 to 3, **characterized in that** a plurality of thermal actuators (24₅) following one another in the web running direction (L) are arranged between the broad nip shoe (18) and the flexible or elastic plate (22); and **in that** the nip length (Bᵢ) resulting in the web running direction (L) is variably settable via these thermal actuators (24₅).

14. An apparatus in accordance with claim 13, **characterized in that** the thermal actuators (24₅) each consist of thermally conductive material and are flowed through by a heating medium; and **in that** the nip length (Bᵢ) resulting in the web running direction (L) is variably settable by a corresponding variation of the temperature of the heating medium.

15. An apparatus in accordance with any one of the preceding claims, **characterized in that** the pressing units (26) are controllable separately and/or group-wise.

16. An apparatus in accordance with any one of the preceding claims, **characterized in that** the broad nip unit (10) is formed by a broad nip roll having a flexible roll jacket (20) guided via the flexible or elastic plate (22).

17. An apparatus in accordance with any one of the preceding claims, **characterized in that** it includes at least one broad nip calender.

## Revendications

1. Appareil (13) pour le traitement d'une nappe de matériau, en particulier pour influencer la luisance et/ou le lissage d'une nappe de papier ou de carton, ou pour la déshumidification d'une nappe de papier ou de fibres non tissées, comprenant au moins une zone de pinçage prolongé (14), définie entre une unité à pinçage prolongé (10) comprenant au moins une semelle à pinçage prolongé (18), prolongée en direction de circulation (L) de la nappe, ainsi qu'une bande flexible (20) en recirculation, guidée sur la semelle à pinçage prolongé (18) et une unité antagoniste complémentaire (12), ladite semelle à pinçage prolongé (18) pouvant être sollicitée par plusieurs unités de pressage (26) qui se suivent en direction transversale et qui sont soutenues sur un axe, et ladite unité à pinçage prolongé (10) comprend en outre une plaque (22), en un matériau souple et/ou élastique, agencée entre la semelle à pinçage prolongé (18) et la bande flexible en recirculation (20), ainsi que plusieurs actionneurs (24i) prévus entre ladite plaque et la semelle à pinçage prolongé (18) et qui se suivent mutuellement dans la direction de circulation (L) de la nappe, lesdits actionneurs (24i) pouvant être pilotés séparément et/ou par groupes,
**caractérisé en ce qu'**au moyen des actionneurs (24i) qui sont prévus, considérés dans la direction de circulation (L) de la nappe, aussi bien à l'extrémité d'entrée qu'à l'extrémité de sortie de la semelle à pinçage prolongé (18), de même que dans la zone médiane de la semelle à pinçage prolongé (18), la largeur de pinçage (Bi) qui en résulte dans la direction de circulation (L) de la nappe est réglable de façon variable par une sollicitation correspondante de la plaque souple ou élastique (22).

2. Appareil selon la revendication 1,
**caractérisé en ce que** la zone entre la plaque souple ou élastique (22) et la bande flexible en recirculation (20) est lubrifiée par voie hydrodynamique et/ou hydrostatique.

3. Appareil selon la revendication 1 ou 2, **caractérisé en ce qu'**il est prévu des actionneurs (24i) mécaniques, hydrauliques, pneumatiques, électromécaniques, électromagnétiques et/ou thermiques.

4. Appareil selon l'une des revendications précédentes,
**caractérisé en ce que** les actionneurs (24i) sont formés au moins partiellement par des unités à piston-et-cylindre respectives (24₁).

5. Appareil selon la revendication 4,
**caractérisé en ce que** les actionneurs (24i) sont formés au moins partiellement par des unités à piston-et-cylindre hydrauliques respectives (24₁).

6. Appareil selon la revendication 4 ou 5,
**caractérisé en ce que** les actionneurs (24i) sont formés au moins partiellement par des unités à piston-et-cylindre à double effet respectives (21₁).

7. Appareil selon l'une des revendications 1 à 3,
**caractérisé en ce que**, sur son côté tourné vers la semelle à pinçage prolongé (18), la plaque souple ou élastique (22) est pourvue de plusieurs barrettes d'étanchéité (28) qui se suivent dans la direction de circulation (L) de la nappe et qui s'étendent respectivement en direction transversale, lesdites barrettes d'étanchéité pénétrant dans des fentes (30) prévues dans la semelle à pinçage prolongé (18) afin de former, entre la semelle à pinçage prolongé (18) et la plaque souple ou élastique, des chambres à pression (24₂) délimitées par les barrettes d'étanchéité et susceptibles d'être alimentées avec un fluide sous pression de façon correspondante en vue d'un réglage variable de la largeur de pinçage (Bi) qui s'établit dans la direction de circulation (L) de la nappe.

8. Appareil selon la revendication 7,
**caractérisé en ce que** les chambres à pression (24₂) sont susceptibles d'être alimentées avec un fluide sous pression via des canaux d'alimentation (34) prévus dans la semelle à pinçage prolongé (18).

9. Appareil selon l'une des revendications 1 à 3,
**caractérisé en ce que**, sur son côté tourné vers la semelle à pinçage prolongé (18), la plaque souple ou élastique (22) est pourvue de plusieurs barrettes (28) qui se suivent mutuellement dans la direction de circulation (L) dans la nappe et qui s'étendent respectivement en direction transversale, lesdites barrettes (28) pénétrant dans des fentes prévues dans la semelle à pinçage prolongé (18), dans lesquelles sont respectivement prévus des tuyaux gonflables (37) susceptibles d'être pilotés individuellement, pour un réglage variable de la largeur de pinçage (Bi) qui s'établit dans la direction de circulation (L) de la nappe et/ou pour imposer un profil de chargement librement choisi dans la direction de circulation (L) de la nappe.

10. Appareil selon la revendication 9,
**caractérisé en ce que** les tuyaux gonflables (37) sont agencés dans des évidements de guidage et de maintien de la semelle à pinçage prolongé (18), et la plaque souple ou élastique (22) est soutenue directement sur les tuyaux (37).

11. Appareil selon l'une des revendications 1 à 3,
**caractérisé en ce que**, entre la semelle à pinçage prolongé (18) et la plaque souple ou élastique (22), est agencé un profilé en élastomère (36) qui comporte plusieurs chambres à pression (24₃) qui se suivent mutuellement dans la direction de circulation (L) de la nappe et qui sont susceptibles d'être alimentées en fluide sous pression de façon correspondante en vue d'un réglage variable de la largeur de pinçage (Bi) qui s'établit dans la direction de circulation (L) de la nappe.

12. Appareil selon l'une des revendications 1 à 3,
**caractérisé en ce que**, entre la semelle à pinçage prolongé (18) et la plaque souple ou élastique (22), sont agencées plusieurs cames de réglage (24₄) qui se suivent mutuellement dans la direction de circulation (L) de la nappe, et **en ce que** la largeur de pinçage (Bi) qui s'établit dans la direction de circulation (L) de la nappe est réglable de façon variable via ces cames de réglage (24₄).

13. Appareil selon l'une des revendications 1 à 3,
**caractérisé en ce que**, entre la semelle à pinçage prolongé (18) et la plaque souple ou élastique (22), sont agencés plusieurs actionneurs (24₅) thermiques qui se suivent mutuellement dans la direction de circulation (L) de la nappe, et **en ce que** la largeur de pinçage (Bi) qui s'établit dans la direction de circulation (L) de la nappe est réglable de façon variable via ces actionneurs thermiques (24₅).

14. Appareil selon la revendication 13,
**caractérisé en ce que** les actionneurs thermiques (24₅) sont respectivement en un matériau thermoconducteur, et sont traversés par un fluide caloporteur, et **en ce que** la largeur de pinçage (Bi) qui s'établit dans la direction de circulation (L) de la nappe est réglable de façon variable par une variation correspondante de la température du fluide caloporteur.

15. Appareil selon l'une des revendications précédentes,
**caractérisé en ce que** les unités de pressage (26) peuvent être pilotées séparément et/ou par groupes.

16. Appareil selon l'une des revendications précédentes,
**caractérisé en ce que** l'unité à pinçage prolongé (10) est formée par un cylindre à pinçage prolongé avec une enveloppe de cylindre flexible (20) guidée au moyen de la plaque souple ou élastique (22).

17. Appareil selon l'une des revendications précédentes,
**caractérisé en ce qu'**il comprend au moins une calandre à pinçage prolongé.
